# EUROPÄISCHE PATENTSCHRIFT

(11) **EP 0 010 619 B1**
(45) Veröffentlichungstag und Bekanntmachung des Hinweises auf die Patenterteilung: **25.11.1981**
(21) Anmeldenummer: 79103672.6
(22) Anmeldetag: 27.09.1979
(51) Int. Cl.: B61C 9/50, B61C 17/08

(54) **Elektromotor-Getriebe-Aggregat für den Antrieb von Schienenfahrzeugen wie Strassenbahnen o.dgl.**
Electric motor-and-gearbox drive unit for railway vehicles such as tramways or the like
Ensemble de moteur électrique et transmission pour l'entraînement de véhicules ferroviaires tels que tramways ou analogues

(30) Priorität: 06.11.1978 DE 2848106
(43) Veröffentlichungstag der Anmeldung: 14.05.1980
(73) Patentinhaber: THYSSEN INDUSTRIE AG, 45128 Essen (DE)
(72) Erfinder: Korn, Gerhard, D-4330 Mülheim (DE)
(74) Vertreter: Eberhard, Friedrich, Dr.

## Beschreibung

Gegenstand der vorliegenden Erfindung ist ein Elektromotor-Getriebe-Aggregat für den Antrieb von Schienenfahrzeugen wie Straßenbahnen o. dgl.

Es ist bekannt, Schienenfahrzeuge, wie z. B. Straßenbahnen, mit sogenannten Tatzlagermotoren anzutreiben, wobei die an der Radachse mit Pratzen quer zur Fahrtrichtung drehbar aufgehängten und mittels Drehmomentstütze am Fahrzeugrahmen gehaltenen Motoren mit einem Ritzel in ein auf der Radachse befestigtes Großrad eingreifen, das zusammen mit dem Ritzel von einem am Motorgehäuse angeflanschten Getriebegehäuse umgeben ist.

Auch ist es bekannt, mit einem in Fahrtrichtung liegenden Motor über je ein an dessen Enden angeordnetes Winkelgetriebe je eine Radachse anzutreiben.

In neuerer Zeit haben die Vergrößerungen sowohl der Achslasten als auch der Beschleunigung zu einer Steigerung der Motorleistungen geführt, die größere Abmessungen von Motoren und Getrieben zur Folge haben. Hierdurch treten in vielen Fällen Schwierigkeiten beim Einhalten der erforderlichen Bodenfreiheit auf. Dies kann zwar durch Vergrößerung der Raddurchmesser in gewissen Grenzen ausgeglichen werden, ist aber häufig in unerwünschter Weise mit dem Nachteil einer größeren Fußbodenhöhe des Fahrzeugs und einer Schwerpunktverlagerung desselben nach oben verknüpft.

Es ist auch nicht ohne weiteres möglich, zur Leistungsvergrößerung die Drehzahl der Fahrzeug-Motoren zu erhöhen, die maximal bei 3000-4000 U/min liegt, da diese Motoren aus Wartungsgründen durchweg fettgeschmierte Lager haben. Eine Zwangsölschmierung der Lager wäre, wegen der dazu benötigten Zusatzeinrichtungen, zu aufwendig und würde den Gesichtspunkten des Leichtbaus widersprechen.

Der Erfindung liegt die Aufgabe zugrunde, ein Elektromotor-Getriebe-Aggregat für den Antrieb von Schienenfahrzeugen zu schaffen, welches gestattet, die Motordrehzahl wesentlich über die bisherige maximale Drehzahl von 3000-4000 U/min zu erhöhen.

Sie besteht darin, daß der Motoranker fliegend mittels der im Getriebegehäuse mindestens zweifach mit ölgeschmierten Lagern gelagerten Antriebswelle des Getriebes gelagert ist, wobei das Motorgehäuse mit dem Getriebegehäuse zentriert verschraubt ist. Vorzugsweise weist der Motoranker eine Hohlwelle auf die auf die verlängerte Getriebewelle aufgeschoben und mit dieser form- und/oder kraftschlüssig verbunden ist. In umgekehrter Anordnung kann selbstverständlich die Getriebewelle als Hohlwelle ausgebildet sein, in die die verlängerte Motoranker-Welle hineingeschoben ist, wobei beide Wellen form- und/oder kraftschlüssig miteinander verbunden sind.

Bei dieser Anordnung ist die Motorankerwelle in den ölgeschmierten Lagern des Getriebes gelagert, die vorzugsweise zwangsgeschmiert sind, insbesondere bei höheren Drehzahlen, wodurch eine bessere Wärmeableitung gewährleistet ist. Dadurch kann ein Motor mit wesentlich höherer Drehzahl verwendet werden, z. B. mit 6-8000 U/min, der ein wesentlich geringeres Gewicht als ein Motor mit niedrigerer Drehzahl hat. Außerdem wird durch Wegfall der Motorlager und Lagerschilde eine Gewichtsersparnis erzielt.

Durch die erfindungsgemäße Bauweise, die zu einer wesentlichen Gewichtsverminderung und auch zu kleineren Abmessungen des gesamten Antriebsaggregates führt, lassen sich, außer den altbekannten Achsantrieben, Einzelantriebe der Räder sowie ein gemeinsamer Antrieb der Räder einer Drehgestellseite besonders günstig verwirklichen. Die letztgenannten Antriebsarten haben den Vorteil, daß der Bandagen- und Spurkranzverschleiß sowie die Quietschgeräusche bei Kurvenfahrten wesentlich herabgesetzt werden, da Schlupf und Quergleiten der Räder auf den Schienen vermieden werden.

In der Zeichnung sind in schematischer Darstellung als Ausfiuarungsbeispiele vorteilhafte Antriebsanordnungen dargestellt, die sich durch die Erfindung verwirklichen iassen, und zwar sowohl mit quer als auch parallel zur Fahrtrichtung liegendem Motor.

rahmen 20 fest verbunden. Die Motorwelle 23 ist nach außen verlängert und im Zusammenwirken mit der als Hohlwelle ausgebildeten Antriebswelle (= Ritzelwelle) 24, in die sie kraft- und formschlüssig gesteckt ist, mit Lagern 7 im Getriebegehäuse 6 abgestützt. Das abtreibende Großrad 9 ist auf einer im Getriebegehäuse 6 mit Lagern 13 drehbar gelagerten Hohlwelle 14 angeordnet, die die Radachse 8 mit Spiel umgibt. Die Hohlwelle 14 treibt über zwei Kupplungen 15 und eine dazwischen geschaltete bekannte Kardanhohlwelle 16 bei 17 in an sich bekannter Weise die Radachse 8 an, wobei die Radachse 8 in bekannter Weise Parallel- und Längs-Verlagerungen ausführen kann.

Im Beispiel der Fig. 2 sind die beiden auf je eine Radachse 8 der koaxialen Räder 52 wirkenden zweistufigen Getriebe 36 in einem einzigen Getriebegehäuse 18 zusammengefaßt, in welchem die beiden Getriebestufen nebeneinander angeordnet sind. Dementsprechend sind auch zwei voneinander unabhängige Getriebe-Antriebswellen 19 vorhanden, die aus dem Getriebegehäuse 18 heraus jeweils in einen Motor 1 hinein verlängert sind und auf diesen Verlängerungen je einen fliegend angeordneten Motoranker 2 tragen (ähnlich wie in Fig. 1). Die Motorgehäuse 5 sind seitlich am Getriebegehäuse 18 angeordnet und an diesem mittels Schrauben 40 befestigt. Die beiden Getriebe 36 in dem gemeinsamen Getriebegehäuse 18 sind mit den beiden Motoren 1 zu einem Antriebsblock 32 vereinigt, und jeder der beiden Antriebsblöcke 32 ist bei 48 fest am Drehgestellrahmen 25 aufgehängt. Der Antrieb der Räder 52 erfolgt vom Getriebe 36 aus über jeweils zwei Kupplungen 45; mit 35 sind Scheibenbremsen bezeichnet Die Räder 52 sind in Schwingen 53 gelagert, die um Gelenke 54 in Radebene schwingen können und gegenüber dem Drehgestellrahmen 25 mit einer Feder 26 in bekannter Weise abgestützt sind (vgl. Fig. 2a). Diese Bauweise erlaubt eine besonders gute Anpassung der Räder an die Schiene auch bei Kurvenlagen.

in Fig.3 ist jedes der bei 49 fest im Drehgestellrahmen 20 gelagerten Motor-Getriebe-Aggregate 27 mit einem Winkeltrieb 28 bzw. 38 versehen, wobei der Motoranker 2 jeweils entweder auf die aus dem Getriebegehäuse 51 nach außen verlängerte Ritzelwelle 29 des Winkeltriebs 28 (s. linke Seite der Fig.) oder auf die nach außen geführte Welle 30 einer dem Winkeltrieb 38 vorgeschalteten Stirnradstufe (s. rechte Seite d. Fig.) aufgesetzt ist. Der Antrieb der Räder52 erfolgt ähnlich wie in Fig. 1, unterer Teil, über Kupplungen 15 mit Kardanhohlwellen 16, debei ist im rechten Teil der Darseellung jeweils eine der Kupplungen 15 auf der Außenseite des Rades 52 arogeordnet; hierzu sind die Radachsen 47 hohl ausgebildet und die Kupplungswellen 46 durch diese hindurch geführt.

Im Baiepiel der Fig. 4 sind die zwei aus Motor 1 und Stimadstufe 33 sowie 43 bestehenden Motor-Getriebe-Aggregate einer Drehgestellseite zu je einem Block 31 motorseitig miteinander vereinigt, und jeder Block 31 ist bei 50 mittels Schrauben 40 fest mit dem Drehgestellrahmen 25 verbunden, wobei aber eine Verbindung zwischen den beiden Motorankern 2 des jeweiligen Blockes nicht besteht. Die Getriebegehäuse 39 weisen je eine Stirnradstufe 33 bzw. 43 auf, von der aus die Verbindung zu der am zugehörigen Rad 52 angeordneten Kegelradstufe 34 wie in Fig. 2 über zwei Kupplungen 45 und einer Kardanwelle 21 erfolgt. Die Räder 52 sind wie in Fig. 2 in Schwingen 53 gelagert.

Bei dem Ausführungsbeispiel der Fig. 5 sind die Räder 52 ähnlicher Weise wie in Fig. 3 in Schwingen 53 gelagert. Jedoch anders als in Fig. 3, sind in diesem Beispiel die Motor-Getriebe-Aggregate 41 und 42 an den Schwingen 53 mittels Schrauben 40 angeflanscht, während die Motorgehäuse 5 mit den Getriebegehäusen 51 mittels Schrauben 40 verschraubt sind. Die Getriebeabtriebsräder 37 bzw. 44 sind jeweils auf der Achse des zugeordneten angetriebenen Rades 52 angeordnet; dessen Lagerung ist also mit der des betr. Getriebeabtriebsrades in der Schwinge 53 vereinigt. Durch diese Vereinigung der genannten Lagerungen sind die Schwingen 53 zugleich Bestandteil des zugeordneten Motor-Getriebe-Aggregates 41 bzw. 42, so daß Kupplungsteile eingespart sind und eine wesentliche Gewichtsverminderung erreicht ist.

Wie die Beispiele zeigen, lassen sich mit der erfindungsgemäßen Bauart sowohl teilweise als auch voll abgefederte Antriebe verwirklichen, die je nach Fahrzeug-Geschwindigkeit und Motordrehzahl in Frage kommen. Für den Nahverkehr genügen in der Regel die teilweise abgefederten Ausführungen, während für den Fernverkehr die aufwendigeren voll abgefederten bevorzugt werden.

## Patentansprüche

1. Etektromotor-Getriebe-Aggregat für den Antrieb von Schienenfahrzeugen, bestehend aus einem Antriebsmotor (1) und einem von diesem angetriebenen Untersetzungsgetriebe (28, 29, 36, 38), welches auf einen oder beide Radsätze oder unmittelbar auf die Räder (52) wirkt, dadurch gekennzeichnet, daß der Motoranker (2) liegend mittels der im Getriebegehäuse (6, 18, 39, 51) mindestens zweifach mit ölgeschmierten Lagern (7) gelagerten Antriebswelle(4,19,24,29, 30) des Getriebes (28, 29, 36, 38) gelagert ist, wobei das Motorgehäuse (5) mit dem Getriebegehäuse (6,18,39,51) zentriert verschraubt ist.

2. Getriebe nach Anspruch 1, dadurch gekennzeichnet, daß der Motoranker (2) eine Hohlwelle (3) aufweist, die auf die verlängerte Antriebswelle (4,19,29) des Getriebes aufgeschoben und mit dieser form- und/oder kraftschlüssiig verbunden ist.

3. Getriebe nach Anspruch 1, dadurch gekennzeichnet, daß die Antnebswelle (24) als Hohlwelle ausgebildet und die verlängerte Motorwelle (23) in die Antriebswelle (24) hineingeschoben ist und beide Wellen form- und/oder kraftschlüssig miteinander verbunden sind.

## Claims

1. An electric motor-gear unit for driving rail vehicles, comprising a driving motor (1) and a reducing gear (28, 29, 36, 38) driven by said motor and acting on one or both wheel sets or directly on the wheels (52), characterized in that the motor armature (2) is supported on the drive shaft (4, 19, 24, 29, 30) of the gear (28, 29, 36, 38) in cantilever fashion and that the drive shaft is running in the gear housing (6, 18, 39, 51) in at least two oil-lubricated bearings (7), with the motor housing (5) and the gear housing (6, 18, 39, 51) being centrally positioned with respect to each other and connected by screws.

2. An electric motor-gear unit, according to claim 1, characterized in that the motor armature (2) includes a hollow shaft (3) which is slipped onto the extended portion of the driving shaft (4, 19, 29) of the gear and form-fitted and/or force-fitted thereto.

3. An electric motor-gear unit, according to claim 1, characterized in that the driving shaft (24) is a hollow shaft and the extended portion of the motor shaft (23) is slipped into the driving shaft and both shafts are form fitted and/or force-fitted to each other.

## Revendications

1. Motoréducteur électrique pour la propulsion de véhicules sur rails, comprenant un moteur (1) et un réducteur (28, 29, 36, 38) entraîné par le moteur, et agissant sur un ou sur les deux trains de roues ou directement sur les roues (52), caractérisé par le fait que l'induit (2) du moteur est monté en port-à-faux au moyen de l'arbre moteur (4, 19, 24, 29, 30) du réducteur (28, 29, 36, 38) supporté dans le carter (6, 18, 39, 51) du réducteur par au moins deux paliers (7) lubrifiés à l'huile, la carcasse (5) du moteur étant fixée centrée sur le carter (6, 18, 39, 51) du réducteur.

2. Motoréducteur selon la revendication 1, caractérisé par le fait que l'induit (2) du moteur comporte un arbre creux (3) qui est monté sur làrbre moteur rallongé (4, 19, 29) du réducteur et assujetti à lui par serrage et/ou par engagement.

3. Motoréducteur selon la revendication 1, caractérisé par le fait que l'arbre moteur (24) du réducteur est creux, l'arbre rallongé (23) du moteur est monté dans cet arbre moteur (24) et les deux arbres sont unis par serrage et/ou par engagement.
